# EUROPÄISCHE PATENTANMELDUNG

(11) **EP 4 671 116 A1**
(43) Veröffentlichungstag der Anmeldung: **31.12.2025**
(21) Anmeldenummer: 24184482.8
(22) Anmeldetag: 25.06.2024
(51) Int. Cl.: B63H 25/38

(54) **FLOSSENRUDER UND RUDERSYSTEM FÜR WASSERFAHRZEUGE**

(71) Anmelder: Becker Marine Systems GmbH, 21079 Hamburg (DE)
(72) Erfinder: Kuhlmann, Henning, 21079 Hamburg (DE)
(74) Vertreter: RGTH

(57) **Zusammenfassung**

Um ein Ruder für Wasserfahrzeuge, insbesondere Schiffe, bereitzustellen, welches eine Flosse aufweist und somit eine gute Manövrierfähigkeit besitzt und gleichzeitig in einer geringen Festigkeit ausgelegt werden kann, sodass das Ruder mit geringerem Kostenaufwand und mit verbesserten Strömungseigenschaften herstellbar ist, wird ein Ruder (100) vorgeschlagen aufweisend ein Ruderblatt (10), wobei das Ruder (100) eine Flosse (11) aufweist, welche schwenkbar an dem Ruderblatt (10) angeordnet ist, wobei eine maximale Höhe (H2) der Flosse (11) kleiner ist als eine maximale Höhe (H1) des Ruderblatts (10) und wobei die Flosse (11) in Bezug auf eine Längserstreckung (L) der Flosse (11) parallel zu einem Ruderschaft (22) des Ruders (100) angeordnet ist,
wobei das Ruderblatt einen oberen Ruderblattabschnitt (20) und einen unteren Ruderblattabschnitt (21) aufweist,
dadurch gekennzeichnet, dass der obere Ruderblattabschnitt (20) und der untere Ruderblattabschnitt (21) derart ausgestaltet sind, dass diese unterschiedliche Auftriebsbeiwerte aufweisen, wobei der Auftriebsbeiwert des oberen Ruderblattabschnitts (20) größer ist als der Auftriebsbeiwert des unteren Ruderblattabschnitts (21).

## Beschreibung

Die vorliegende Erfindung betrifft ein Ruder für Wasserfahrzeuge, insbesondere Schiffe. Ferner betrifft die vorliegende Erfindung ein Rudersystem.

### Stand der Technik

Wasserfahrzeuge, insbesondere Schiffe, weisen zur Änderung der Fahrtrichtung ein meist am Heck des Wasserfahrzeuges angeordnetes Ruder auf. Insbesondere bei mittelgroßen oder großen Schiffen, wie beispielsweise Containerschiffen, Öltankern, Schleppern, Fähren, große Yachten oder Passagierschiffen, ist das Ruder bevorzugt als Vollschweberuder ausgeführt. Vollschweberuder zeichnen sich dadurch aus, dass sie ein volles Ruderblatt aufweisen und nur im oberen Bereich des Ruderblattes gelagert werden. Die Lagerung des Ruderblattes am Schiffsrumpf erfolgt über einen Ruderschaft, der üblicherweise in das Ruderblatt hineinreicht und mit diesem verbunden wird.

Bei Schiffen, bei denen eine hohe Ruderkraft beziehungsweise eine sehr gute Manövrierfähigkeit erforderlich ist, kann das Ruder als ein sogenanntes Flossenruder ausgeführt sein. Bei solchen Rudern ist an der Hinterkante des Ruderblatts in Strömungsrichtung betrachtet eine Flosse angeordnet, welche schwenkbar ist, um so große Ruderwinkel zu ermöglichen. Dazu ist die Flosse häufig gegenüber dem Ruderblatt zwangsangelenkt, was bedeutet, dass die Flosse beim Auslenken des Ruderblatts ebenfalls ausgelenkt wird, wobei der Auslenkungswinkel der Flosse in der Regel größer ist als der des Ruderblatts.

Gegenüber einem Ruder ohne Flosse wird bei einem Flossenruder bei der Festigkeitsberechnung ein sehr viel höherer Auftriebsfaktor für die maßgebliche Ruderkraft angesetzt. Der Auftriebsfaktor eines Flossenruders kann 1,7 betragen, während für ein Ruder ohne Flosse beispielsweise üblicherweise ein Faktor von lediglich 1,1 angesetzt wird. Das Ansetzen eines höheren Auftriebsfaktors hat zur Folge, dass Flossenruder mit einer sehr viel höheren Festigkeit ausgelegt werden müssen. Zur Erreichung einer höheren Festigkeit wird beispielsweise eine größere Profildicke des Ruders gewählt oder das Ruder massiv und/oder mit entsprechend festen Materialien ausgeführt. Dies ist zum einen nachteilig hinsichtlich des Kostenaufwands und zum anderen verschlechtern sich die Fahr- bzw. Strömungseigenschaften des Ruders, wenn beispielsweise durch die große Profildicke des Ruders ein größerer Strömungswiderstand erzeugt wird.

### Darstellung der Erfindung: Aufgabe, Lösung, Vorteile

Der vorliegenden Erfindung liegt die Aufgabe zugrunde, ein Ruder bereitzustellen, welches eine Flosse aufweist und somit eine gute Manövrierfähigkeit besitzt und gleichzeitig in einer geringen Festigkeit ausgelegt werden kann, sodass das Ruder mit geringerem Kostenaufwand und mit verbesserten Strömungseigenschaften herstellbar ist. Ferner ist es die Aufgabe der vorliegenden Erfindung, ein System aufweisend ein erstes Ruder und ein zweites Ruder bereitzustellen, mit dem die vorgenannten Vorteile erzielt werden.

Zur Lösung der Aufgabe wird ein Ruder für Wasserfahrzeuge, insbesondere Schiffe, aufweisend ein Ruderblatt vorgeschlagen, wobei das Ruder eine Flosse aufweist, welche schwenkbar an dem Ruderblatt angeordnet ist. Eine maximale Höhe der Flosse ist kleiner als eine maximale Höhe des Ruderblattes. Die Flosse ist in Bezug auf eine Längserstreckung der Flosse im Wesentlichen parallel zu einem Ruderschaft des Ruders angeordnet. Das Ruderblatt weist einen oberen Ruderblattabschnitt und einen unteren Ruderblattabschnitt auf. Der obere Ruderblattabschnitt und der untere Ruderblattabschnitt sind derart ausgestaltet, dass diese unterschiedliche Auftriebsbeiwerte aufweisen, wobei der Auftriebsbeiwert des oberen Ruderblattabschnitts größer ist als der Auftriebsbeiwert des unteren Ruderblattabschnitts.

Der Auftriebsbeiwert oder Auftriebskoeffizient ist ein dimensionsloser Beiwert für den dynamischen Auftrieb des Ruderblatts im Bereich der jeweiligen Ruderblattabschnitte. Die Größe des Auftriebsbeiwerts kann dabei insbesondere durch die Form des Ruderblattprofils festgelegt werden. Beispielsweise kann das Ruderblatt in dem oberen und/oder unteren Ruderblattabschnitt NACA-Profile aufweisen und der Auftriebsbeiwert durch die Form des NACA-Profils festgelegt werden.

Bevorzugt weist das Ruderblatt, insbesondere im Wesentlichen entlang seiner gesamten Längserstreckung, asymmetrische Ruderblattprofile in Bezug auf die Strömungsrichtung auf, insbesondere in Bezug auf die Profilsehne.

Das Ruderblattprofil wird bevorzugt in dem Bereich des Ruderblattes, in dem die Flosse angeordnet ist, durch das Profil des Ruderblattes und das Profil der Flosse gebildet.

Die Flosse ist an der Hinterkante des Ruderblattes angeordnet und schwenkbar an dieser befestigt. Die Hinterkante des Ruderblattes ist dabei der in Strömungsrichtung betrachtet hintere Endbereich des Ruderblattes. Bei Rudern ohne Flosse ist die Hinterkante üblicherweise geradlinig ausgebildet. Gemäß der vorliegenden Erfindung kann die Hinterkante unterschiedliche Formen aufweisen, wobei die Form der Hinterkante in der Regel abhängig ist von der Ausgestaltung der Flosse. Unter Strömungsrichtung wird hierbei die ungestörte Hauptanströmungsrichtung in Schiffslängsrichtung bei Geradeausfahrt verstanden.

In einer Seitenansicht auf das Ruderblatt ist die Hinterkante bevorzugt stufenförmig ausgebildet, und erstreckt sich bevorzugt entlang der gesamten Längserstreckung des Ruderblattes von einem unteren Ende des Ruderblattes zu einem oberen Ende des Ruderblattes. Die Bezeichnungen "oben" und "unten" beziehen sich dabei auf den eingebauten Zustand des Ruderblattes am Wasserfahrzeug. Insbesondere weist das Ruderblatt genau eine zusammenhängende Hinterkante auf, welche bevorzugt unterschiedlich ausgestaltete aber zusammenhängende Abschnitte aufweist.

Durch die bevorzugt stufenförmige Ausgestaltung der Hinterkante weist das Ruderblatt bevorzugt in einer Seitenansicht eine L-Form auf. Die L-Form des Ruderblattes ergibt sich bevorzugt durch einen im Vergleich zu einem oberen Ruderblattabschnitt breiter ausgestalteten unteren Ruderblattabschnitt. Die Breite bezieht sich auf den kürzesten Abstand zwischen der Hinterkante und der der Hinterkante gegenüberliegenden Vorderkante des Ruderblatts in dem jeweiligen Ruderblattabschnitt. Die Breite kann entlang der Längserstreckung in den jeweiligen Ruderblattabschnitten konstant sein oder sich entlang der Längserstreckung verändern und sich in jeden Ruderblattabschnitt von einem oberen Ende des jeweiligen Ruderblattabschnitts zu einem unteren Ruderblattabschnitt verkleinern. Die Breite im oberen Ruderblattabschnitt ist jedoch stets kleiner als die Breite im unteren Ruderblattabschnitt für jede Position entlang der Längserstreckung des Ruderblatts.

Bevorzugt ist derjenige Teil des Ruders, der durch das Ruderblatt und die Flosse gebildet wird, derart ausgestaltet, dass sich das Ruder bezogen auf den Einbauzustand nach unten hin verjüngt. Dies ist vorteilhaft möglich, da lediglich derjenige Bereich, insbesondere der obere Bereich, des Ruderblattes, an dem die Flosse angeordnet ist, hinsichtlich einer höheren Festigkeit ausgelegt werden muss und für den anderen, insbesondere unteren Bereich des Ruders geringere Festigkeiten angesetzt werden können. Das Ruderblatt ist dabei bevorzugt derart ausgestaltet, dass sie der Form der Flosse folgt, sodass die Form der Flosse und des Ruderblattes zusammen in einer Seitenansicht auf das Ruder der Form eines Ruders ohne einer daran angeordneten Flosse entspricht.

Durch die bevorzugt unterschiedlich breit ausgestalteten Ruderblattabschnitte ergibt sich eine stufenförmige Form der Hinterkante des Ruderblattes. In einer Seitenansicht auf das Ruderblatt ist die Hinterkante demnach nicht durchgehend beziehungsweise entlang einer Geraden verlaufend ausgebildet wie bei herkömmlichen aus dem Stand der Technik bekannten Ruderblättern, sondern es bilden sich insbesondere drei zusammenhänge Abschnitte der Hinterkante, wobei in einer Seitenansicht ein insbesondere unterster Abschnitt bündig mit einer Hinterkante der Flosse abschließt.

Die Flosse ist dabei bevorzugt in einem obersten Abschnitt der Hinterkante des Ruderblatts angeordnet. Ein mittlerer Abschnitt der Hinterkante des Ruderblatts verbindet bevorzugt den untersten und den obersten Abschnitt der Hinterkante des Ruderblatts.

Die Flosse ist bevorzugt mittels eines Verbindungssystems, mit einem oberen Bereich des Ruders im Bereich des Ruderkokers mit dem Wasserfahrzeug verbunden. Mittels des Verbindungssystems ist die Flosse bevorzugt drehbar oder schwenkbar an dem Wasserfahrzeug befestigt. Bevorzugt umfasst das Verbindungssystem eine Lenkeinrichtung, mittels derer die Flosse auslenkbar ist. Bevorzugt ist die Flosse zwangsangelenkt in Bezug auf das Ruderblatt ausgebildet. Bevorzugt ist die Flosse zusätzlich mittels eines Scharniersystems mit dem Ruderblatt verbunden.

Die Höhe des Ruderblattes beziehungsweise die Höhe der Flosse bezieht sich auf eine maximale Höhe des Ruderblatts bzw. der Flosse entlang der Längserstreckung des Ruderblattes beziehungsweise der Flosse in Bezug auf dem am Schiff eingebauten Zustand des Ruders (die Längserstreckung entspricht dann in etwa einer Vertikalrichtung). Im eingebauten Zustand wird die Höhe entlang der Längserstreckung gemessen. Insbesondere bezieht sich die Höhe jeweils auf den maximalen Abstand zwischen zwei Punkten an der jeweiligen Oberkante und an der jeweiligen Unterkante von Ruderblatt bzw. Flosse, durch die eine senkrechte Linie verläuft. Die Höhe des Ruderblatts und der Flosse kann demnach entlang der Strömungsrichtung variieren. Bevorzugt sind die Unterkante des Ruderblattes und die Unterkante der Flosse sowie die Oberkante des Ruderblattes und die Oberkante der Flosse jeweils parallel zueinander angeordnet. Bevorzugt weist die Flosse in einer Seitenansicht auf das Ruder eine viereckige, bevorzugt rechteckige, Form auf. Die Form der Flosse kann leicht von der rechteckigen Form abweichen, indem beispielsweise die Flosse die Form eines Parallelogramms oder eines Trapez aufweist.

Die Flosse erstreckt sich bevorzugt ausgehend von der Oberkante des Ruderblatts bis etwa zu einer Höhe des Ruderblatts, durch die die Propellerachse eines vor dem Ruder angeordneten Propellers des Schiffs verläuft. Bevorzugt beträgt die maximale Breite der Flosse in Strömungsrichtung betrachtet etwa ein Viertel bis ein Drittel des maximalen Abstands zwischen der Vorderkante des Ruderblatts und der Hinterkante der Flosse.

Das Ruder weist bevorzugt in Bezug auf seine Längserstreckung (in Höhenrichtung) einen ersten Bereich bzw. Ruderblattabschnitt auf, in dem die Flosse angeordnet ist, und einen zweiten Bereich bzw. Ruderblattabschnitt, in dem keine Flosse angeordnet ist. Im Einbauzustand betrachtet ist bevorzugt der erste Bereich oberhalb des zweiten Bereichs angeordnet. Dadurch, dass sich die Flosse nur über einen Teilbereich des Ruders erstreckt, ist es erfindungsgemäß vorteilhaft möglich, dass lediglich der erste Bereich, in dem die Flosse angeordnet ist, in einer höheren Festigkeit ausgelegt ist. Für den zweiten Bereich, in dem keine Flosse angeordnet ist, können geringere Festigkeiten angesetzt werden, was vorteilhaft zur Folge hat, dass das gesamte Ruderblatt beispielsweise mit anderen Materialien oder in einer anderen Konstruktion ausgestaltet ist, was zu einer Kostenreduzierung führt und/oder dazu, dass der zweite Bereich schmaler ausgestaltet werden kann. Dadurch können die Strömungseigenschaften vorteilhaft optimiert werden.

Bevorzugt weist das Ruder genau eine Flosse auf.

Bevorzugt ist das Ruder als Vollschweberuder ausgeführt.

Bevorzugt ist die Flosse zwangsangelenkt an dem Ruderblatt befestigt. Insbesondere ist der Anstellwinkel des Ruderblattes stets kleiner oder gleich dem Anstellwinkel der Flosse.

Bevorzugt weist das Ruderblatt wenigstens ein Ruderblattprofil in Form eines Tragflächenprofils, umfassend wenigstens eine Saugseite und wenigstens eine Druckseite, auf. Durch die Vorsehung wenigstens einer Saugseite und wenigstens einer Druckseite an dem Ruderblatt werden die asymmetrischen Ruderblattprofile gebildet.

Unter dem Profil des Ruderblattes ist die Form des Querschnitts des Ruderblattes in Strömungsrichtung zu verstehen. Die Form des Querschnitts kann entlang der Längserstreckung des Ruderblattes gleich bleiben, während die Größe des Querschnitts des Ruderblattes variieren kann, indem es sich verkleinert oder vergrößert. Jedoch kann bei einigen Ausführungsformen auch die Größe des Querschnitts des Ruderblatts über die Längserstreckung, d.h. die Höhe, betrachtet gleich bleiben. Weist das Ruderblatt demnach an zwei unterschiedlichen Positionen entlang seiner Längserstreckung in einer Querschnittsbetrachtung zwar die gleiche Form, aber eine unterschiedliche Größe auf, ist das Profil des Ruderblattes an diesen beiden Positionen trotzdem gleich. Bevorzugt entspricht das Profil des Ruderblattes einem NACA-Profil, insbesondere einem asymmetrischen NACA-Profil. In dem Bereich des Ruderblatts, in dem die Flosse angeordnet ist, wird das Profil durch das Profil der Flosse und das Profil des Ruderblatts (in einer Zusammenschau) gebildet.

Insbesondere der Übergang zwischen der Flosse und dem Ruderblatt ist dazu derart ausgestaltet, dass sich in einer Gesamtprofilbetrachtung der beiden Komponenten ein Tragflächenprofil ergibt. Entsprechend werden die Saugseiten und die Druckseiten in diesem Abschnitt des Ruderblatts durch Bereiche der Seitenfläche der Flosse und durch Bereiche der Seitenfläche des Ruderblatts gebildet.

Bevorzugt weist das Ruderblatt einen oberen Ruderblattabschnitt und einen unteren Ruderblattabschnitt auf. Bevorzugt setzt sich das Ruderblatt nur aus dem oberen und dem unteren Ruderblattabschnitt zusammen und weist keinen weiteren Ruderblattabschnitt auf.

Bevorzugt sind die Ruderblattprofile im oberen Ruderblattabschnitt entlang der gesamten Längserstreckung des oberen Ruderblattabschnitts verglichen mit den Ruderblattprofilen im unteren Ruderblattabschnitt entlang der gesamten Längserstreckung des unteren Ruderblattabschnitts unterschiedlich ausgebildet.

Bevorzugt weist das Ruderblatt im unteren Ruderblattabschnitt ein erstes Profil und im oberen Ruderblattabschnitt ein zweites Profil auf. Dabei ist bei dieser Ausführungsform im unteren Ruderblattabschnitt ausschließlich das erste Profil und im oberen Ruderblattabschnitt ausschließlich das zweite Profil vorzufinden. In den jeweiligen Ruderblattabschnitten ist jeweils die Form des Querschnittes des Ruderblattes gleichbleibend entlang der Längserstreckung des jeweiligen Ruderblattabschnitts. Jedoch kann sich bevorzugt die Größe beziehungsweise Fläche des Querschnitts des Ruderblattes entlang der Längserstreckung verändern.

Bevorzugt sind die Profile in dem oberen und dem unteren Ruderblattabschnitt jeweils über die gesamte Längserstreckung des jeweiligen Abschnitts asymmetrisch ausgebildet. Unter asymmetrischen Profilen sind Profile zu verstehen, die keine Symmetrieachse aufweisen. Insbesondere bildet die Profilmittellinie und/oder die Profilsehne keine Symmetrieachse.

Bevorzugt ist die Flosse am oberen Ruderblattabschnitt angeordnet. Insbesondere ist die Flosse an der Hinterkante des oberen Ruderblattabschnitts angeordnet. Bevorzugt erstreckt sich die Flosse über die gesamte Längserstreckung des oberen Ruderblattabschnitts.

Bevorzugt erstreckt sich die Flosse ausschließlich entlang des oberen Ruderblattabsch n ittes.

Bevorzugt weist der untere Ruderblattabschnitt wenigstens eine Seitenfläche auf, welche zumindest bereichsweise konkav in Bezug auf die Strömungsrichtung ausgebildet ist. Die Seitenfläche ist bevorzugt über die gesamte Längserstreckung des unteren Ruderblattabschnitts zumindest bereichsweise konkav ausgebildet. Die der Seitenfläche mit dem konkaven Bereich gegenüberliegende Seitenfläche des unteren Ruderblattabschnitts ist bevorzugt, insbesondere vollständig, konvex in Bezug auf die Strömungsrichtung ausgebildet. Bevorzugt weist die wenigstens eine Seitenfläche neben dem konkaven Bereich zusätzlich einen konvexen Bereich auf, wobei in Strömungsrichtung betrachtet der konvexe Bereich vor dem konkaven Bereich angeordnet ist. Das Ruder ist demnach bevorzugt im unteren Ruderblattabschnitt halbseitig, besonders bevorzugt ausschließlich halbseitig, als sogenanntes "fishtail"-Ruder ausgeführt.

Die Seitenfläche, welche zumindest bereichsweise konkav ausgebildet ist, bildet bevorzugt eine Druckseite.

Bevorzugt weist der untere Ruderblattabschnitt die zuvor beschriebene Ausgestaltung als halbseitiges "fishtail"-Ruder auf, während der obere Ruderblattabschnitt als ein ein NACA-Profil aufweisendes Ruder, bevorzugt als asymmetrisches, besonders bevorzugt als twistiertes Ruder, ausgestaltet ist.

Bevorzugt ist ein Abschnitt der Vorderkante, d.h. der sogenannten Nasenleiste, des oberen Ruderblattabschnitts und/oder ein Abschnitt des unteren Ruderblattabschnitts vollständig relativ zu einer Mittellängslinie des Ruders nach Backbord oder nach Steuerbord versetzt. Das Ruderblatt kann demnach twistiert ausgeführt sein. Dabei ist bevorzugt ein Bereich des Ruderblattprofils, welcher in Strömungsrichtung betrachtet hinter der Stelle des Ruderblatts mit der größten Profildicke angeordnet ist, symmetrisch ausgebildet und die Mittellängslinie ist die Symmetrieachse dieses symmetrisch ausgebildeten Bereichs.

Bevorzugt ist die Vorderkante jeweils im oberen und/oder unteren Ruderblattabschnitt entlang der gesamten Längserstreckung der Nasenleiste in dem jeweiligen Ruderblattabschnitt nach Steuerbord oder nach Backbord versetzt.

Bevorzugt ist der obere Ruderblattabschnitt im am Wasserfahrzeug eingebauten Zustand des Ruders oberhalb einer Propellerachse eines stromaufwärts zum Ruderblatt angeordneten Propellers anordenbar oder ist bevorzugt oberhalb dieser angeordnet. Bevorzugt ist der untere Ruderblattabschnitt unterhalb der Propellerachse angeordnet, wobei bevorzugt die Propellerachse den Übergang zwischen dem oberen Ruderblattabschnitt und dem unteren Ruderblattabschnitt definiert.

Das Ruder kann bevorzugt eine Costabirne aufweisen. Für den Fall, dass das Ruder eine Costabirne aufweist, ist diese bevorzugt in einem Bereich zwischen dem oberen und dem unteren Ruderblattabschnitt angeordnet.

Bevorzugt weisen der obere Ruderblattabschnitt und der untere Ruderblattabschnitt jeweils eine Saugseite auf. Die Saugseiten des oberen Ruderblattabschnitts und des unteren Ruderblattabschnitts sind bevorzugt auf sich gegenüberliegenden Seitenflächen des Ruderblattes angeordnet. Alternativ sind die Saugseite des oberen Ruderblattabschnitts und die Saugseite des unteren Ruderblattabschnitts auf der gleichen Seite des Ruderblattes angeordnet.

Bevorzugt weisen der obere Ruderblattabschnitt und der untere Ruderblattabschnitt jeweils eine Druckseite auf. Bevorzugt sind die Druckseite des oberen Ruderblattabschnitts und die Druckseite des unteren Ruderblattabschnitts auf sich gegenüberliegenden Seitenflächen des Ruderblatts angeordnet oder es sind bevorzugt die Druckseite des oberen Ruderblattabschnitt und die Druckseite des unteren Ruderblattabschnitts auf der gleichen Seite des Ruderblatts angeordnet.

In den jeweiligen Ruderblattabschnitten sind die Druckseite und die Saugseite auf sich gegenüberliegenden Seitenflächen des Ruderblatts angeordnet.

Bevorzugt entspricht das Ruderblattprofil beziehungsweise alle Ruderblattprofile entlang der Längserstreckung des Ruderblattes, die im unteren Ruderblattabschnitt angeordnet sind, einer Spiegelung des Ruderblattprofils beziehungsweise der Ruderblattprofile des oberen Ruderblattabschnitts in Bezug auf die Profilsehne.

Bevorzugt weist das Ruder im unteren Ruderblattabschnitt eine geringere maximale Profildicke als im oberen Ruderblattabschnitt auf. Insbesondere kann sich die Querschnittsfläche des Ruderblattes in Strömungsrichtung betrachtet von oben nach unten verringern. Bevorzugt verringert sich die Querschnittsfläche des Ruderblattes in Strömungsrichtung betrachtet derart, dass sich die Querschnittsfläche von oben nach unten stetig verringert. Dadurch ergibt sich eine sich verjüngende Form des Ruderblattes in einer Seitenansicht.

Bevorzugt weist das Ruderblatt im oberen Ruderblattabschnitt ein einziges Ruderblattprofil auf. Bevorzugt weist das Ruderblatt im oberen Ruderblattabschnitt eine maximale Profildicke von 22 % bis 32 %, bevorzugt 25 % bis 30 % und besonders bevorzugt 26,5 % bis 28, 5 %, der Länge der Profilsehne auf.

Bevorzugt weist das Ruderblatt im unteren Ruderblattabschnitt ein einziges Ruderblattprofil auf. Bevorzugt weist das Ruderblatt im unteren Ruderblattabschnitt eine maximale Profildicke von 10 % bis 18 %, bevorzugt 12 % bis 16 % und besonders bevorzugt 13, 5 % bis 15 %, der Länge der Profilsehne auf.

Bevorzugt kann der untere Ruderblattabschnitt zumindest teilweise oder vollständig zu einer Seite des Ruders gebogen oder abgewinkelt sein.

In einem am Schiff angeordneten Zustand und einer Neutralstellung des Ruders ist bevorzugt der obere Ruderblattabschnitt in Strömungsrichtung betrachtet im Wesentlichen vertikal ausgerichtet. Der unterhalb des oberen Ruderblattabschnittes angeordnete untere Ruderblattabschnitt ist hingegen bevorzugt nicht vertikal ausgerichtet, sondern ist in einem Winkel zu dem oberen Ruderblattabschnitt beziehungsweise der Vertikalen ausgerichtet. Mit anderen Worten steht der untere Ruderblattabschnitt in einem Winkel zu einer gedachten, in vertikaler Richtung nach unten geradlinigen Verlängerung des oberen Ruderblattabschnitts. Insbesondere ist ein Großteil des unteren Ruderblattabschnitts seitlich der gedachten Verlängerung des oberen Ruderblattabschnitts angeordnet. Der untere Ruderblattabschnitt ist insbesondere zu einer Backbordseite oder einer Steuerbordseite des Schiffs hin gebogen oder abgewinkelt.

Bevorzugt ist somit der Winkel zwischen dem oberen Ruderblattabschnitt und dem unteren Ruderblattabschnitt jener Winkel, unter dem eine Längsachse des unteren Ruderblattabschnitts zu der Längsachse des oberen Ruderblattabschnitts steht.

Ferner kann vorgesehen sein, dass der Winkel zwischen 5° und 35°, bevorzugt zwischen 10° und 30°, insbesondere bevorzugt zwischen 15° und 25°, ganz besonders bevorzugt 20°, beträgt.

Durch die bevorzugten Winkelbereiche wird, insbesondere bei einem Doppelpropellerschiff, zum einen sichergestellt, dass die von dem Einfluss des Schiffsrumpfes auf den Propellernachstrom herrührenden Verwirbelungen in einem ausreichenden Maße verringert werden. Zum anderen ist die vertikale Komponente der Auftriebskraft des unteren Ruderblattabschnitts bei den bevorzugten Winkelbereichen derart gering, dass die Stabilität der Lage des Schiffes im Wasser nicht nachteilig beeinflusst wird. Bevorzugt kann vorgesehen sein, dass zwischen dem oberen Ruderblattabschnitt und dem unteren Ruderblattabschnitt ein Übergangsbereich angeordnet ist, wobei der Übergangsbereich teilbogenförmig, teilringförmig oder keilförmig ausgebildet ist.

Der untere Ruderblattabschnitt kann zu einer Seite des Ruders abgewinkelt oder gebogen ausgebildet sein. In einer gebogenen Ausgestaltung weist der untere Ruderblattabschnitt eine kontinuierliche oder variable Krümmung zu einer Seite des Ruders auf. Bei einer abgewinkelten Ausgestaltung sind sowohl der obere als auch der untere Ruderblattabschnitt im Wesentlichen gerade ausgebildet und das Ruder weist am Übergang zwischen oberem und unterem Ruderblattabschnitt einen Knick auf.

Aufgrund des zu einer Seite des Ruders gebogenen oder abgewinkelten unteren Ruderblattabschnitts werden insbesondere bei der Verwendung des erfindungsgemäßen Ruders an einem Doppelpropellerschiff die Verwirbelungen im Propellernachstrom verringert. Da bei einem Doppelpropellerschiff aufgrund der seitlichen Anordnung jedes Propellers neben dem Schiffsrumpf eine einseitige Beeinflussung des strömenden Wassers, insbesondere des Nachstroms des Propellers, auftritt, ist das erfindungsgemäße Ruder mit je Ruder genau einem zu einer Seite des Ruders gebogenen oder abgewinkelten unteren Ruderblattabschnitts besonders geeignet, die Verwirbelungen zu verringern.

Zudem kann durch die Verringerung der Verwirbelungen im strömenden Wasser, insbesondere im Propellernachstrom, die Effizienz des Ruders gesteigert werden, sodass das Ruder im Vergleich zu bekannten Rudern eine geringere Höhe aufweisen kann. Ferner wird es möglich, eine geringere Ruderdicke des Ruders vorzusehen. Diese Maßnahmen führen zu einem geringeren Strömungswiderstand und zu verringerten Herstellungskosten.

Bevorzugt sind der obere Ruderblattabschnitt und/oder der untere Ruderblattabschnitt im Wesentlichen gerade ausgebildet. Insbesondere sind der obere Ruderblattabschnitt und/oder der untere Ruderblattabschnitt nicht gekrümmt oder s-förmig ausgebildet.

Mit weiterem Vorteil kann vorgesehen sein, dass das Ruder keine Hilfsruder oder Stabilisierungsruder aufweist, und/oder dass der untere Ruderblattabschnitt kein Hilfsruder oder Stabilisierungsruder ist. Der untere Ruderblattabschnitt ist somit kein Hilfs- oder Stabilisierungsruder. Insbesondere ist der untere Ruderblattabschnitt mit Ausnahme seiner bezüglich des oberen Ruderblattabschnitts gebogenen oder abgewinkelten Ausbildung oder Ausrichtung bevorzugt wie ein herkömmlicher unterer Ruderblattabschnitt ausgebildet und weist im Wesentlichen dementsprechende Abmessungen auf. Demgegenüber sind Hilfsruder und Stabilisierungsruder wesentlich kleiner ausgebildet und dienen weniger der Änderung der Fahrtrichtung eines Schiffes als der Stabilisierung der Lage des Schiffs im Wasser.

Weiter bevorzugt kann vorgesehen sein, dass der untere Ruderblattabschnitt in einem Winkel zu dem oberen Ruderblattabschnitt steht. Der Winkel zwischen dem unteren Ruderblattabschnitt und dem oberen Ruderblattabschnitt kann zu beiden Seiten des Ruders zwischen den auf der jeweiligen Seite angeordneten Seitenwänden des Ruders bestimmt werden.

Bevorzugt weist das Ruderblatt im unteren Ruderblattabschnitt, insbesondere im Wesentlichen entlang der gesamten Längserstreckung des unteren Ruderblattabschnitts, symmetrische Ruderblattprofile in Bezug auf die Strömungsrichtung auf. Insbesondere ist der untere Ruderblattabschnitt in diesem Fall abgewinkelt oder gebogen.

Bevorzugt weist das Ruderblatt einen oberen Ruderblattabschnitt und einen unteren Ruderblattabschnitt auf, wobei das Ruderblatt im oberen Ruderblattabschnitt, insbesondere im Wesentlichen entlang der gesamten Längserstreckung des oberen Ruderblattabschnitts, asymmetrische Ruderblattprofile in Bezug auf die Strömungsrichtung aufweist.

Bevorzugt weist das Ruderblatt ausschließlich im unteren Ruderblattabschnitt symmetrische Ruderblattprofile auf und im oberen Ruderblattabschnitt ausschließlich asymmetrische Ruderblattabschnitte.

Alternativ können im unteren Ruderblattabschnitt sowohl symmetrische als auch asymmetrische Ruderblattprofile vorgesehen sein. Gleiches kann für den oberen Ruderblattabschnitt gelten. Ferner kann der untere Ruderblattabschnitt ausschließlich symmetrische Ruderblattprofile und der obere Ruderblattabschnitt sowohl symmetrische als auch asymmetrische Ruderblattprofile aufweisen. Auch können im oberen Ruderblattabschnitt ausschließlich asymmetrische Ruderblattprofile vorgesehen sein , während im unteren Ruderblattabschnitt sowohl symmetrische als auch asymmetrische Ruderblattprofile vorgesehen sind.

Bevorzugt sind eine Hinterkante des unteren Ruderblattabschnitts und eine Hinterkante der Flosse in einer Seitenansicht auf das Ruder bündig angeordnet, sodass in einer Ansicht auf die Seitenfläche des Ruderblattes das Ruderblatt eine im Wesentlichen L-förmige Form aufweist.

Bevorzugt weist das Ruderblatt, insbesondere im Bereich einer Vorderkante des Ruderblattes und/oder im Bereich einer Druckseite, eine Schutzschicht auf. Die Schutzschicht dient zum Schutz des Ruders vor Kavitationsschäden. Bevorzugt wird die Schutzschicht im Bereich der Druckseite aufgetragen, da hier der Effekt der Kavitation verstärkt auftritt.

Bevorzugt entspricht die maximale Breite der Flosse 20 % bis 40 %, bevorzugt 25 % bis 35 % und besonders bevorzugt 30 %, der maximalen Breite des Ruderblattes in Strömungsrichtung betrachtet. Zusätzlich oder alternativ entspricht die maximale Breite der Flosse maximal 45 % der maximalen Breite des Ruderblattes in Strömungsrichtung betrachtet. Die Breite der Flosse wird im eingebauten Zustand des Ruders in Richtung entlang einer Erstreckung der Flosse parallel zur Strömungsrichtung betrachtet gemessen.

Bevorzugt ist das Ruder ein Vollschweberuder.

Ferner betrifft die Erfindung ein Rudersystem, aufweisend ein erstes Ruder und ein zweites Ruder. Das erste Ruder und das zweite Ruder weisen jeweils ein Ruderblatt auf, wobei jedes Ruderblatt jeweils eine Flosse aufweist, welche schwenkbar an dem Ruderblatt angeordnet ist. Eine maximale Höhe der Flossen des ersten und des zweiten Ruders ist jeweils kleiner als eine maximale Höhe der Ruderblätter des ersten Ruders beziehungsweise des zweiten Ruders. Die Flossen sind jeweils in Bezug auf eine Längserstreckung der Flossen parallel zu einem Ruderschaft des jeweiligen Ruders angeordnet.

Ein solches Rudersystem wird bevorzugt für ein Wasserfahrzeug mit einem Doppelschraubenantrieb verwendet. Ferner ist das Rudersystem für alle weiteren Schiffstypen einsetzbar, insbesondere Schiffe mit ausschließlich einer Schraube.

Bevorzugt weisen die Ruderblätter des ersten Ruders beziehungsweise des zweiten Ruders entlang ihrer jeweiligen gesamten Längserstreckung asymmetrische Profile in Bezug auf die Strömungsrichtung auf. Die Ruderblattprofile werden in dem Bereich der Ruderblätter, in dem die Flosse jeweils angeordnet ist, jeweils durch das Profil des Ruderblattes und das Profil der Flosse gebildet.

Das erste Ruder und das zweite Ruder weisen bevorzugt jeweils einen oberen Ruderblattabschnitt und einen unteren Ruderblattabschnitt auf. Bevorzugt sind für jedes Ruder die Ruderblattprofile im oberen Ruderblattabschnitt und im unteren Ruderblattabschnitt unterschiedlich ausgebildet.

Bevorzugt weisen der obere Ruderblattabschnitt und der untere Ruderblattabschnitt des ersten Ruders und des zweiten Ruders jeweils eine Druckseite auf. Die Druckseite des oberen Ruderblattabschnitts und des unteren Ruderblattabschnitts sind auf sich gegenüberliegenden Seitenflächen oder auf gleichen Seitenflächen des Ruderblattes des ersten Ruders und des zweiten Ruders angeordnet. Zusätzlich oder alternativ weisen der obere Ruderblattabschnitt und der untere Ruderblattabschnitt des ersten Ruders und des zweiten Ruders jeweils eine Saugseite auf, wobei die Saugseiten des oberen Ruderblattabschnitts und des unteren Ruderblattabschnitts auf sich gegenüberliegenden Seitenflächen oder auf gleichen Seitenflächen des Ruderblattes des ersten Ruders und des zweiten Ruders angeordnet sind.

### Kurze Beschreibung der Figuren

Die vorliegende Erfindung wird nachstehend anhand der Figuren näher erläutert. Es zeigen:
- Figur 1:: eine Ausführungsform des erfindungsgemäßen Ruders in einer Seitenansicht,
- Figur 2:: eine weitere Ausführungsform des erfindungsgemäßen Ruders in einer Seitenansicht mit einem sich nach unten verjüngenden Ruderblatt,
- Figur 3:: eine perspektivische Ansicht des Ruders aus Figur 2,
- Figur 4:: eine Ansicht von unten auf die Unterkante des Ruderblattes einer weiteren Ausführungsform eines erfindungsgemäßen Ruders,
- Figur 5:: eine Ansicht von unten auf die Unterkante des Ruderblattes einer noch weiteren Ausführungsform eines erfindungsgemäßen Ruders,
- Figur 6:: eine Ansicht von unten auf ein Rudersystem gemäß der Erfindung, und
- Figur 7:: Ansichten auf eine Vorderkante (a) und eine Hinterkante (b) eines Ruders gemäß einer weiteren Ausführungsform,
- Figur 8:: Ansichten auf eine Unterseite (a) und eine Oberseite (b) des in Figur 7 gezeigten Ruders,
- Figur 9:: Ansichten auf eine Vorderkante (a) und eine Hinterkante (b) eines Ruders gemäß einer noch weiteren Ausführungsform, und
- Figur 10:: Ansichten auf eine Unterseite (a) und eine Oberseite (b) des in Figur 9 gezeigten Ruders.

Figur 1 zeigt eine Ausführungsform des erfindungsgemäßen Ruders 100 in einer Seitenansicht. Das Ruder 100 weist ein Ruderblatt 10 auf, welches mittels eines Ruderschafts 22 an einem nicht dargestellten Rumpf des Wasserfahrzeugs gelagert ist. Der Ruderschaft 22 erstreckt sich vollständig entlang der Längserstreckung L des Ruderblattes 10. Das Ruderblatt 10 weist eine Vorderkante 12 und eine Hinterkante 13 auf. Die Hinterkante 13 des Ruderblattes 10 setzt sich aus drei Abschnitten 13a, 13b, 13c zusammen. Die Abschnitte 13a und 13c der Hinterkante 13 des Ruderblattes 10 verlaufen parallel zum Ruderschaft 22. Der Abschnitt 13b der Hinterkante des Ruderblattes verbindet die beiden Abschnitte 13a und 13c. Die drei Abschnitte 13a, 13b, 13c der Hinterkante 13 des Ruderblattes 10 weisen in der Seitenansicht demnach eine Stufenform auf. Durch diese stufenförmige Ausgestaltung der Hinterkante 13 des Ruderblattes 10 weist das Ruderblatt 10 in der Seitenansicht eine L-Form auf.

An dem Ruderblatt 10 ist schwenkbar eine Flosse 11 angeordnet. Die Drehachse der Flosse 11 verläuft dabei parallel zur Drehachse des Ruders 100 bzw. parallel zum Ruderschaft 22. Die Flosse 11 ist in einem Ausschnitt des Ruderblattes 10 angeordnet, welcher durch die Abschnitte 13a und 13b der Hinterkante 13 des Ruderblattes 10 gebildet wird. In der Seitenansicht entspricht die Form des Ruderblattes 10 und der Flosse 11 zusammen daher der Form eines herkömmlichen Ruders ohne Flosse. Die Flosse weist eine Hinterkante 25 auf, welche in der Seitenansicht bündig mit dem Abschnitt 13c der Hinterkante 13 des Ruderblattes 10 abschließt.

Die Flosse 11 ist zum einen mittels einer Verbindungsvorrichtung 18 mit dem Ruderkoker beziehungsweise mit dem Wasserfahrzeug verbunden. Bevorzugt erfolgt die Steuerung der Flosse 11 über die Verbindungsvorrichtung 18. Darüber hinaus ist die Flosse 11 mit einem Scharniersystem 19 an dem Ruderblatt 10 befestigt. Das Scharniersystem 19 ist dabei zwischen dem Abschnitt 13a der Hinterkante 13 des Ruderblattes 10 und der Flosse 11 angeordnet.

Das Ruderblatt 10 weist eine Höhe H1 auf, welche sich bezogen auf den Einbauzustand des Ruders 100 am Wasserfahrzeug von einer Unterkante 14 bis zu einer Oberkante 15 erstreckt. Die Flosse 11 weist eine Höhe H2 auf, welche sich von einer Unterkante 16 bis zu einer Oberkante 17 der Flosse 11 erstreckt. Die Höhen H1 und H2 stellen jeweils die maximale Höhe der Flosse beziehungsweise des Ruderblattes 10 dar. Die Höhe H1 ist stets größer als die Höhe H2, sodass das Ruderblatt 10 einen ersten oberen Ruderblattabschnitt 20 aufweist, an welchem die Flosse 11 angeordnet ist und einen zweiten Ruderblattabschnitt 21, an dem keine Flosse angeordnet ist. Der obere und der untere Ruderblattabschnitt 20, 21 werden durch eine gedachte Ebene getrennt, in welcher die Propellerachse 26 eines nicht dargestellten Propellers verläuft.

Dadurch, dass lediglich im oberen Ruderblattabschnitt 20 eine Flosse 11 angeordnet ist, können für den oberen Ruderblattabschnitt 20 und den unteren Ruderblattabschnitt 21 unterschiedliche Festigkeiten angesetzt werden. Insbesondere kann vorteilhaft für den unteren Ruderblattabschnitt 21 eine geringere Festigkeit angesetzt werden. Beispielsweise kann der untere Ruderblattabschnitt 21 als Hohlprofil und/oder als "fishtail"-Profil bzw. S-Schlag-Profil ausgestaltet sein.

Figur 2 zeigt eine weitere Ausführungsform des Ruders 100 in einer Seitenansicht. Das Ruderblatt 10 weist eine Flosse 11 auf, welche an der Hinterkante 13 des Ruderblattes 10 angeordnet ist. Das Ruderblatt 10 ist derart ausgestaltet, dass es sich entlang der Längserstreckung L von oben nach unten hin verjüngt. Das bedeutet, dass sich die Breite des Ruderblattes 10 kontinuierlich ausgehend von einer maximalen Breite B1 von oben nach unten verringert. Das Ruderblatt 10 und die Flosse 11 sind analog zur Ausgestaltung gemäß Figur 1 derart ausgestaltet, dass das Ruderblatt 10 in einer Seitenansicht die Form eines Ruderblatts ohne Flosse aufweist. Das bedeutet insbesondere, dass die Hinterkante 25 der Flosse bündig mit dem Abschnitt 13c der Hinterkante 25 des Ruderblattes 10 abschließt, wobei in dieser Ausführungsform der Abschnitt 13a und die Hinterkante 25 des Ruderblatts schräg zu einem nicht dargestellten, im Einbauzustand vertikal verlaufenden Ruderschaft 22 verlaufen. Die Flosse 11 ist derart ausgestaltet, dass sie sich der verjüngenden Form des Gesamtruderblattes anpasst.

Daher verringert sich die Breite der Flosse 11 ebenfalls von einer maximalen Breite B2 im oberen Bereich der Flosse 11 zu einer minimalen Breite im unteren Bereich entlang der Unterkante 16 der Flosse 11.

Figur 3 zeigt eine perspektivische Ansicht des Ruderblattes 10 gemäß der Ausführungsform aus Figur 2. In dieser perspektivischen Ansicht ist zu erkennen, dass das Ruderblatt eine Druckseite 23 und eine Saugseite 24 aufweist. Die Druckseite 23 und die Saugseite 24 erstrecken sich dabei jeweils über die gesamten Seitenflächen des oberen Ruderblattabschnitts 20 und des unteren Ruderblattabschnitts 21 sowie über die Seitenflächen der Flosse 11. Durch die Druckseite 23 und die Saugseite 24 ergeben sich asymmetrische Profile des Ruderblattes 10 entlang der gesamten Höhe H1 des Ruderblattes 10. Im unteren Ruderblattabschnitt 21 wird das Ruderblattprofil alleinig durch das Profil des Ruderblattes 10 gebildet. Im oberen Ruderblattabschnitt 20 setzt sich das Profil aus dem Profil des Ruderblattes 10 und dem Profil der Flosse 11 zusammen, welche zusammen ein Gesamtprofil des Ruderblattes 10 in diesem Bereich ergeben.

Figur 4 zeigt eine Ansicht von unten auf die Unterkante 14 des Ruderblattes 10 eines Ruders 100 in einer weiteren Ausführungsform. Das Ruderblatt 100 weist einen oberen Ruderblattabschnitt 20 und einen unteren Ruderblattabschnitt 21 auf. Das Ruderblatt 10 weist eine Druckseite 23 und eine der Druckseite 23 gegenüberliegende Saugseite 24 auf, wobei die Druckseite 23 sich vollständig über eine Seitenfläche des Ruderblattes 10 erstreckt. Die Saugseite 24 erstreckt sich vollständig über die der Druckseite 23 gegenüberliegende Seitenfläche des Ruderblattes 10. Die Druckseite 23 und Saugseite 24 erstrecken sich demnach über den oberen Ruderblattabschnitt 20 und den unteren Ruderblattabschnitt 21.

Ferner ist in Figur 4 zu sehen, dass das Ruderblattprofil im oberen Ruderblattabschnitt 20 durch das Profil des Ruderblattes 10 in diesem Abschnitt und durch das Profil der Flosse 11 gebildet wird. Im unteren Ruderblattabschnitt 21 wird das Ruderblattprofil alleinig durch das Profil des Ruderblattes 10 gebildet.

Figur 5 zeigt eine Ansicht von unten auf die Unterkante 14 einer weiteren Ausführungsform des Ruderblattes 10. Das Ruderblatt 10 weist einen oberen Ruderblattabschnitt 20 und einen unteren Ruderblattabschnitt 21 sowie eine Druckseite 23 und eine Saugseite 24 auf, wobei die Anordnung von Druckseite 23 und Saugseite 24 hinsichtlich der Anordnung in den Ruderblattabschnitten identisch ist mit der Ausführungsform gemäß Figur 4. Im unteren Ruderblattabschnitt 21 ist das Ruderblattprofil derart ausgebildet, dass auf dem Seitenflächenabschnitt des unteren Ruderblattabschnitts 21, welches als Druckseite 23 ausgebildet ist, ein in Strömungsrichtung betrachtet hinterer Bereich der Seitenfläche als ein konkaver Bereich 27 ausgebildet ist. Damit weist das Ruderblatt 10 im unteren Ruderblattabschnitt 21 halbseitig die Form eines Schillingruders bzw. "fishtail"-Ruders auf.

In Figur 6 ist eine Ansicht von unten auf ein erfindungsgemäßes Rudersystem 200 dargestellt. Das Rudersystem 200 umfasst ein erstes Ruder 100a und ein zweites Ruder 100b, welche im Einbauzustand des Rudersystems am Wasserfahrzeug in Strömungsrichtung betrachtet nebeneinander angeordnet sind, wobei das erste Ruder 100a auf der Backbordseite und das zweite Ruder 100b auf der Steuerbordseite angeordnet ist. Dem ersten Ruder 100a und dem zweiten Ruder 100b ist je ein Propeller 28, 29 zugeordnet. Die Propeller 28, 29 drehen sich über oben nach außen. Die Bezeichnungen "innen" und "außen" beziehen sich auf den Einbauzustand des Rudersystems am Wasserfahrzeug, wobei für das erste Ruder 100a die Außenseite die Backbordseite darstellt und für das zweite Ruder 100b die Außenseite die Steuerbordseite darstellt.

Das erste Ruder 100a und das zweite Ruder 100b weisen jeweils einen oberen Ruderblattabschnitt 20 und einen unteren Ruderblattabschnitt 21 auf.

Das erste Ruder 100a weist im unteren Ruderblattabschnitt 21 eine Druckseite 23 und eine Saugseite 24 auf, wobei die Druckseite 23 auf einer Außenseite und die Saugseite 24 auf einer Innenseite des Ruderblattes 10 angeordnet sind. Das erste Ruder 100a weist im oberen Ruderblattabschnitt 20 ebenfalls eine Druckseite 23 und eine Saugseite 24 auf, wobei in diesem Ruderblattabschnitt die Druckseite 23 auf der Innenseite und die Saugseite 24 auf der Außenseite des Ruderblattes 10 angeordnet sind.

Das zweite Ruder 100b entspricht einer Spiegelung des ersten Ruders 100a an einer Spiegelachse, welche parallel zu den Rotationsachsen der Propeller 28, 29 mittig zwischen dem ersten Ruder 100a und dem zweiten Ruder 100b verläuft. Entsprechend weist das zweite Ruder 100b ebenfalls im unteren Ruderblattabschnitt 21 eine Druckseite 23 auf der Außenseite und eine Saugseite 24 auf der Innenseite auf. Im oberen Ruderblattabschnitt 20 weist das zweite Ruder 100b auf der Außenseite eine Saugseite 24 und auf der Innenseite eine Druckseite 23 auf.

Figur 7 zeigt zwei Ansichten eines Ruders 100 gemäß einer weiteren Ausführungsform mit einer alternativen Ausgestaltung der Ruderblattprofile. Figur 7a zeigt eine Ansicht auf eine Vorderkante 12 des Ruders 100 und Figur 7b zeigt eine Ansicht auf eine Hinterkante 13 des Ruders 100. Analog zu dem zuvor beschriebenen Ausführungsbeispiel umfasst das Ruder 100 einen oberen Ruderblattabschnitt 20 und einen unteren Ruderblattabschnitt 21. Im oberen Ruderblattabschnitt 20 ist eine Flosse im Bereich der Hinterkante 13 angeordnet.

Figur 8a zeigt eine Ansicht auf eine Unterseite des Ruders 100 aus Figur 7. Figur 8b zeigt eine Ansicht auf eine Oberseite des Ruders 100 aus Figur 7. Wie in Figur 8a zu erkennen, weist der untere Ruderblattabschnitt 21 symmetrische Ruderblattprofile 30 auf. Demgegenüber weist der obere Ruderblattabschnitt 20 asymmetrische Ruderblattprofile 31 auf wie in Figur 8b dargestellt.

Figuren 9 und 10 zeigen eine weitere Ausführungsform eines Ruders 100. Figuren 9a und 9b zeigen eine Ansicht auf eine Vorderseite des Ruders 100 und auf eine Hinterseite des Ruders 100. In dieser Ausführungsform weist das Ruder 100 einen oberen und einen unteren Ruderblattabschnitt 20, 21 auf, wobei der untere Ruderblattabschnitt 21 in einem Winkel W zu dem oberen Ruderblattabschnitt 20 angeordnet ist. Der Winkel W bezieht sich dabei auf einen Winkel zwischen einer ersten Längsachse LA des oberen Ruderblattabschnitts 20 und einer zweiten Längsachse LB des unteren Ruderblattabschnitts 21. Im Bereich des Übergangs zwischen dem oberen Ruderblattabschnitt 20 und dem unteren Ruderblattabschnitt 21 ist ein Knick in dem Ruderblatt ausgebildet. Dazu ist zwischen dem Bauteil, welches den oberen Ruderblattabschnitt 20 bildet und dem Bauteil, welches den unteren Ruderblattabschnitt 21 bildet, ein keilförmiges Element angeordnet. In dem oberen Ruderblattabschnitt 20 ist eine Flosse 11 angeordnet. Die Flosse 11 erstreckt sich insbesondere ausschließlich im oberen Ruderblattabschnitt 20.

Figur 10 zeigt eine Ansicht auf eine Oberseite und eine Unterseite des Ruders 100 aus Figur 9. Figur 10a zeigt eine Ansicht auf eine Unterseite des Ruders 100, wobei zu erkennen ist, dass der untere Ruderblattabschnitt 21 symmetrische Ruderblattprofile 30 umfasst. Figur 10b zeigt eine Ansicht auf die Oberseite des Ruders 100, wobei der obere Ruderblattabschnitt 20 asymmetrische Ruderblattprofile 31 aufweist.

### Bezugszeichenliste:

- 100, 100a,100b: Ruder
- 200: Rudersystem

- 10: Ruderblatt
- 11: Flosse
- 12: Vorderkante des Ruderblatts
- 13: Hinterkante des Ruderblatts
- 13a, 13b, 13c: Abschnitte der Hinterkante
- 14: Unterkante des Ruderblatts
- 15: Oberkante des Ruderschafts
- 16: Unterkante der Flosse
- 17: Oberkante der Flosse
- 18: Verbindungsvorrichtung
- 19: Scharniersystem

- 20: oberer Ruderblattabschnitt
- 21: unterer Ruderblattabschnitt
- 22: Ruderschaft
- 23: Druckseite
- 24: Saugseite
- 25: Hinterkante der Flosse
- 26: Propellerachse
- 27: konkaver Bereich
- 28, 29: Propeller

- 30: symmetrisches Ruderblattprofil
- 31: asymmetrisches Ruderblattprofil

- L: Längserstreckung
- LA: erste Längsachse
- LB: zweite Längsachse
- B1: maximale Breite des Ruderblatts
- B2: maximale Breite der Flosse
- H1: maximale Höhe des Ruderblatts
- H2: maximale Höhe der Flosse
- W: Winkel

## Patentansprüche

1. Ruder (100) für Wasserfahrzeuge, insbesondere Schiffe, aufweisend ein Ruderblatt (10), wobei das Ruder (100) eine Flosse (11) aufweist, welche schwenkbar an dem Ruderblatt (10) angeordnet ist, wobei eine maximale Höhe (H2) der Flosse (11) kleiner ist als eine maximale Höhe (H1) des Ruderblatts (10) und wobei die Flosse (11) in Bezug auf eine Längserstreckung (L) der Flosse (11) parallel zu einem Ruderschaft (22) des Ruders (100) angeordnet ist, wobei das Ruderblatt einen oberen Ruderblattabschnitt (20) und einen unteren Ruderblattabschnitt (21) aufweist,
**dadurch gekennzeichnet, dass** der obere Ruderblattabschnitt (20) und der untere Ruderblattabschnitt (21) derart ausgestaltet sind, dass diese unterschiedliche Auftriebsbeiwerte aufweisen, wobei der Auftriebsbeiwert des oberen Ruderblattabschnitts (20) größer ist als der Auftriebsbeiwert des unteren Ruderblattabschnitts (21).

2. Ruder (100) nach Anspruch 1, wobei das Ruderblattprofil in dem Bereich des Ruderblatts (10), in dem die Flosse (11) angeordnet ist, durch das Profil des Ruderblatts (10) und das Profil der Flosse (11) gebildet wird, und/oder wobei das Ruderblatt, insbesondere im Wesentlichen entlang seiner gesamten Längserstreckung, asymmetrische Ruderblattprofile in Bezug auf die Strömungsrichtung aufweist.

3. Ruder (100) nach einem der vorgenannten Ansprüche, wobei das Ruderblatt (10) derart ausgebildet ist, dass es wenigstens ein Ruderblattprofil in Form eines Tragflächenprofils umfassend wenigstens eine Saugseite (24) und wenigstens eine Druckseite (23) aufweist.

4. Ruder (100) nach einem der vorgenannten Ansprüche, wobei die Ruderblattprofile bevorzugt im oberen Ruderblattabschnitt (20) entlang der gesamten Längserstreckung (L) des oberen Ruderblattabschnitts (20) verglichen mit den Ruderblattprofilen im unteren Ruderblattabschnitt (21) entlang der gesamten Längserstreckung (L) des unteren Ruderblattabschnitts (21) unterschiedlich ausgebildet sind.

5. Ruder (100) nach einem der vorgenannten Ansprüche, wobei die Flosse (11) am oberen Ruderblattabschnitt (20) angeordnet ist und wobei die Flosse (11) sich über die gesamte Längserstreckung des oberen Ruderblattabschnitts (20) erstreckt und/oder wobei sich die Flosse (11) ausschließlich entlang des oberen Ruderblattabschnitts (20) erstreckt.

6. Ruder (100) nach einem der vorgenannten Ansprüche, wobei der untere Ruderblattabschnitt (21) wenigstens eine Seitenfläche aufweist, welche zumindest bereichsweise konkav in Bezug auf die Strömungsrichtung ausgebildet ist.

7. Ruder (100) nach einem der vorgenannten Ansprüche, wobei ein Abschnitt einer Vorderkante (12) des oberen Ruderblattabschnitts (20) und/oder ein Abschnitt einer Vorderkante (12) des unteren Ruderblattabschnitts (21) vollständig relativ zu einer Mittellängslinie des Ruders (100) nach Backbord oder nach Steuerbord versetzt ist.

8. Ruder (100) nach einem der vorgenannten Ansprüche, wobei der obere Ruderblattabschnitt (20) im am Wasserfahrzeug eingebauten Zustand des Ruders (100) oberhalb einer Propellerachse (26) eines stromaufwärts zum Ruderblatt am Wasserfahrzeug angeordneten Propellers anordenbar ist und wobei der untere Ruderblattabschnitt (21) unterhalb der Propellerachse (26) anordenbar ist, wobei bevorzugt ein Übergang zwischen dem oberen Ruderblattabschnitt (20) und dem unteren Ruderblattabschnitt (21) im Wesentlichen entlang der Propellerachse (26) verläuft.

9. Ruder (100) nach einem der vorgenannten Ansprüche, wobei der obere Ruderblattabschnitt (20) und der untere Ruderblattabschnitt (21) jeweils eine Saugseite (24) aufweisen und wobei die Saugseiten (24) des oberen Ruderblattabschnitts (20) und des unteren Ruderblattabschnitts (21) auf sich gegenüberliegenden Seitenflächen des Ruderblatts (10) angeordnet sind oder wobei die Saugseite (24) des oberen Ruderblattabschnitts (20) und die Saugseite (24) des unteren Ruderblattabschnitts (21) auf der gleichen Seite des Ruderblatts (10) angeordnet sind, und wobei der obere Ruderblattabschnitt (20) und der untere Ruderblattabschnitt (21) jeweils eine Druckseite (23) aufweisen und wobei die Druckseite (23) des oberen Ruderblattabschnitts (20) und des unteren Ruderblattabschnitts (21) auf sich gegenüberliegenden Seitenflächen des Ruderblatts (10) angeordnet sind oder wobei die Druckseite (23) des oberen Ruderblattabschnitts (20) und die Druckseite (23) des unteren Ruderblattabschnitts (21) auf der gleichen Seite des Ruderblatts (10) angeordnet sind.

10. Ruder (100) nach einem der vorgenannten Ansprüche, wobei das Ruder (100) im unteren Ruderblattabschnitt (21) eine geringere maximale Profildicke aufweist als im oberen Ruderblattabschnitt (20), und/oder
wobei das Ruderblatt (100) im oberen Ruderblattabschnitt (20) eine maximale Profildicke von 22 % bis 32 %, bevorzugt 25 % bis 30 % und besonders bevorzugt 26,5 % bis 28,5 %, der Länge der Profilsehne aufweist, und/oder wobei das Ruderblatt (10) im unteren Ruderblattabschnitt (21) eine maximale Profildicke von 10 % bis 18 %, bevorzugt 12 % bis 16 % und besonders bevorzugt 13,5 % bis 15 %, der Länge der Profilsehne aufweist.

11. Ruder (100) nach einem der vorgenannten Ansprüche, wobei der untere Ruderblattabschnitt (21) zumindest teilweise oder vollständig zu einer Seite des Ruders gebogen oder abgewinkelt ist, und/oder wobei das Ruderblatt im unteren Ruderblattabschnitt (21), insbesondere im Wesentlichen entlang der gesamten Längserstreckung (L) des unteren Ruderblattabschnitts (21), symmetrische Ruderblattprofile in Bezug auf die Strömungsrichtung aufweist, und/oder wobei das Ruderblatt im oberen Ruderblattabschnitt (20), insbesondere im Wesentlichen entlang der gesamten Längserstreckung (L) des oberen Ruderblattabschnitts (20), asymmetrische Ruderblattprofile in Bezug auf die Strömungsrichtung aufweist.

12. Ruder (100) nach einem der vorgenannten Ansprüche, wobei eine Hinterkante (13) des unteren Ruderblattabschnitts (21) und eine Hinterkante (25) der Flosse in einer Seitenansicht auf das Ruder (100) bündig angeordnet sind, sodass in einer Seitenansicht auf das Ruder (100) das Ruderblatt (10) eine im Wesentlichen L-förmige Form aufweist.

13. Ruder (100) nach einem der vorgenannten Ansprüche, wobei das Ruderblatt (10), insbesondere im Bereich einer Vorderkante (12) des Ruderblatts und/oder im Bereich einer Druckseite (23), eine Schutzschicht aufweist und/oder wobei das Ruder (100) ein Vollschweberuder ist, und/oder wobei die maximale Breite (B2) der Flosse (11) in einer Richtung entlang einer Erstreckung des Ruderblatts (10) parallel zur Strömungsrichtung betrachtet 20 % bis 40 %, bevorzugt 25 % bis 35 % und besonders bevorzugt 30 %, der maximalen Breite (B1) des Ruderblatts (10) in Strömungsrichtung betrachtet entspricht und/oder wobei die maximale Breite (B2) der Flosse (11) maximal 45 % der maximalen Breite (B1) des Ruderblatts (10) in Strömungsrichtung betrachtet entspricht.

14. Rudersystem (200), aufweisend ein erstes Ruder (100a) und ein zweites Ruder (100b), wobei das erste Ruder (100a) und das zweite Ruder (100b) jeweils ein Ruderblatt (10) aufweisen, wobei jedes Ruderblatt (10) jeweils eine Flosse (11) aufweist, welche schwenkbar an dem Ruderblatt (10) angeordnet ist, wobei eine maximale Höhe (H2) der Flossen (11) des ersten und des zweiten Ruders (100a, 100b) jeweils kleiner ist als eine maximale Höhe (H1) des Ruderblatts (10) des ersten Ruders (100a) bzw. des zweiten Ruders (100b) und wobei die Flossen (11) jeweils in Bezug auf eine Längserstreckung (L) der Flossen (11) parallel zu einem Ruderschaft (22) des jeweiligen Ruders (100a, 100b) angeordnet sind.

15. Rudersystem (200) nach Anspruch 14, wobei die Ruderblätter (10) des ersten Ruders (100a) bzw. des zweiten Ruders (100b) entlang ihrer jeweiligen gesamten Längserstreckung (L) asymmetrische Profile in Bezug auf die Strömungsrichtung aufweisen, wobei die Ruderblattprofile in dem Bereich der Ruderblätter (10), in dem die Flosse (11) jeweils angeordnet ist, jeweils durch das Profil des Ruderblatts (10) und das Profil der Flosse (11) gebildet werden und/oder wobei das erste Ruder (100a) und das zweite Ruder (100b) jeweils einen oberen Ruderblattabschnitt (20) und einen unteren Ruderblattabschnitt (21) aufweisen und wobei für jedes des ersten Ruders (100a) und des zweiten Ruders (100b) die Ruderblattprofile im oberen Ruderblattabschnitt (20) und im unteren Ruderblattabschnitt (21) unterschiedlich ausgebildet sind, wobei bevorzugt der obere Ruderblattabschnitt (20) und der untere Ruderblattabschnitt (21) des ersten Ruders (100a) und des zweiten Ruders (100b) jeweils eine Druckseite (23) aufweisen und wobei die Druckseite (23) des oberen Ruderblattabschnitts (20) und des unteren Ruderblattabschnitts (21) auf sich gegenüberliegenden Seitenflächen oder auf gleichen Seitenflächen des Ruderblatts (10) des ersten Ruders (100a) und des zweiten Ruders (100b) angeordnet sind und/oder wobei der obere Ruderblattabschnitt (20) und der untere Ruderblattabschnitt (21) des ersten Ruders (100a) und des zweiten Ruders (100b) jeweils eine Saugseite (24) aufweisen und wobei die Saugseiten (24) des oberen Ruderblattabschnitts (20) und des unteren Ruderblattabschnitts (21) auf sich gegenüberliegenden Seitenflächen oder auf gleichen Seitenflächen des Ruderblatts (10) des ersten Ruders (100a) und des zweiten Ruders (100b) angeordnet sind.
